# EUROPÄISCHE PATENTSCHRIFT

(11) **EP 0 854 228 B1**
(45) Veröffentlichungstag und Bekanntmachung des Hinweises auf die Patenterteilung: **19.03.2003**
(21) Anmeldenummer: 97119262.0
(22) Anmeldetag: 04.11.1997
(51) Int. Cl.: D21F 3/02

(54) **Pressenpartie**
Press section
Section de pressage

(30) Priorität: 20.12.1996 DE 19653505
(43) Veröffentlichungstag der Anmeldung: 22.07.1998
(73) Patentinhaber: Voith Paper Patent GmbH, 89522 Heidenheim (DE)
(72) Erfinder: Loser, Hans, 89129 Langenau (DE); Henssler, Joachim, 88213 Ravensburg (DE); Steiner, Karl, Dr., 89542 Herbrechtingen (DE)

(56) Entgegenhaltungen:
- WO-A-89/09690
- WO-A-91/00389
- DE-A- 3 410 172

## Beschreibung

Die Erfindung betrifft eine Pressenpartie einer Maschine zur Herstellung einer Faserstoffbahn, insbesondere Papier- und/oder Kartonbahn, nach dem Oberbegriff des Anspruchs 1.

In Pressenpartien der eingangs genannten Art kommt es insbesondere bei mittleren und höheren Eingangstrockengehalten der zu behandelnden Faserstoffbahn häufig zu einer Verdichtung der Bahnoberfläche durch zu hohe Drücke. Steile Druckanstiege sind hierbei besonders schädlich. Die Folge ist unter anderem eine geringere Druckleistung in der Trockenpartie und eine relativ geringe Spaltfestigkeit. Zudem ergibt sich eine geringere Wirksamkeit der nachfolgenden Pressen.

Bei niedrigen Trockengehalten besitzt die zu behandelnde Faserstoffbahn eine geringe Festigkeit. Dies hat bei einem zu hohen Druckanstieg in Bahnlaufrichtung ein unerwünschtes Verdrücken der Bahn im Preßspalt zur Folge. Die Gefahr eines solchen Verdrückens besteht insbesondere bei großen Flächengewichten der Faserstoffbahn.

Aus DE-A-3410172 ist eine Pressenpartie gemäß dem Oberbegriff des Anspruchs 1 bekannt.

Ziel der Erfindung ist es, eine Pressenpartie der eingangs genannten Art zu schaffen, bei der eine möglichst optimale Entwässerungsleistung und eine möglichst hohe Qualität der erzeugten Faserstoffbahn gewährleistet sind.

Die Aufgabe wird nach der Erfindung gemäß den Merkmalen des Anspruchs 1 gelöst.

Bei einem niedrigen Trockengehalt der einlaufenden Faserstoffbahn ist der in Bahnlaufrichtung auftretende maximale Druckgradient${\left(\frac{\text{dp}}{\text{dl}}\right)}_{\text{max}}$ des in der Einlaufzone und/oder der Hauptpreßzone des Preßspaltes erzeugten Druckes p so gewählt, daß er zumindest im wesentlichen die Beziehung erfüllt, in der p der Druck der Hauptpreßzone und FG das Flächengewicht der einlaufenden Faserstoffbahn ist.

Bei niedrigen Trockengehalten der einlaufenden Faserstoffbahn wird der maximale Druckgradient somit auch in Abhängigkeit vom jeweiligen Flächengewicht der einlaufenden Faserstoffbahn gewählt. Im Ergebnis ist der maximal zulässige Druckgradient somit eine Funktion sowohl des Trockengehaltes der einlaufenden Faserstoffbahn als auch des Flächengewichts der Bahn.

Es ist somit auch möglich, Entwässerungsbereiche, die bisher der Siebpartie vorbehalten waren, abzudecken.

Der niedrige Trockengehalt der Faserstoffbahn ist bei einem Trockengehalt von etwa 8 bis 25 % gegeben.

Bei einem mittleren oder hohen Trockengehalt der einlaufenden Faserstoffbahn ist der in Bahnlaufrichtung auftretende Druckgradient $\frac{\text{dp}}{\text{dl}}$ des in der Einlaufzone des Preßspaltes erzeugten Druckes p vorteilhafterweise so gewählt, daß er zumindest im wesentlichen die Beziehung erfüllt, in der p₁ der vorgebbare Druck am Anfang der Hauptpreßzone bzw. der vorgebbare Druck am Ende der Einlaufzone und FG das Flächengewicht der einlaufenden Faserstoffbahn ist.

Von besonderem Vorteil ist, wenn bei einem mittleren oder hohen Trockengehalt der einlaufenden Faserstoffbahn der in Bahnlaufrichtung auftretende Druckgradient $\frac{\text{dp}}{\text{dl}}$ des in der Auslaufzone des Preßspaltes erzeugten abfallenden Druckes p so gewählt ist, daß für seinen Betrag zumindest im wesentlichen die Beziehung erfüllt ist, in der pₘₐₓ der vorgebbare maximale Druck am Ende der Hauptpreßzone und FG das Flächengewicht der einlaufenden Faserstoffbahn ist.

Bei der in der Praxis bevorzugten Ausführungsform der erfindungsgemäßen Pressenpartie ist der vorgebbare Druck p₁ am Anfang der Hauptpreßzone so gewählt, daß er zumindest im wesentlichen die Beziehung$\frac{{\text{p}}_{\text{1}}}{\text{(} \text{bar} \text{)}} \text{≈} {\left(\frac{\text{T}}{\text{%}}\right)}^{\text{3,5} \text{bis} \text{4}}$ erfüllt, in der T der Trockengehalt der einlaufenden Faserstoffbahn ist.

Zusammen mit einem in der zuvor genannten Weise gewählten Druckgradienten führt ein solcher Druck p₁ am Anfang der Hauptpreßzone zu einem insgesamt optimalen Druckverlauf, wobei berücksichtigt ist, daß mit einem entsprechenden Druckegradienten auch der Trockengehalt der Faserstoffbahn entlang der Spaltlänge durch Entwässerung entsprechend zunimmt und durch den Druckgradienten auch der zeitliche Verlauf des Druckes bestimmt ist.

Der jeweils gewünschte Preßdruckverlauf ist durch eine entsprechende Schuhgestaltung (z.B. Länge, Form) vorgebbar.

Der in Bahnlaufrichtung verlängerte Preßspalt ist zwischen einem umlaufenden, über wenigstens einen Preßschuh geführten flexiblen Preßband und einer Gegenwalze gebildet. Der verlängerte Preßspalt kann somit insbesondere durch eine Schuhpresse gebildet sein.

Die Gegenwalze ist vorzugsweise gelocht, gerillt und/oder besaugt.

Das betreffende Schmiermittel kann somit zusätzlich in einer gelochten und/oder gerillten Gegenwalze abfließen oder auch abgesaugt werden.

Insbesondere bei niedrigen Linienkräften der betreffenden Langspaltpresse, die beispielsweise im Bereich von 10 kN/m liegen können und bei denen die Schmierfilmdicke relativ groß ist, ist der Bereich zwischen Preßschuh und flexiblem Preßband zweckmäßigerweise mit Wasser geschmiert. Damit besteht insbesondere auch die Möglichkeit, den betreffenden Preßschuh in eine stirnseitig offene Bandschleife einzusetzen und entsprechend ein offenes System zu verwenden, bei dem die Schuhlänge relativ groß und beispielsweise deutlich größer als 350 mm sein kann.

Bei einer in der Praxis bevorzugten Ausführungsform ist somit vorgesehen, daß die durch das umlaufende flexible Preßband gebildete Bandschleife an ihren beiden Stirnseiten offen ist.

Die Erfindung wird im folgenden rein beispielhaft unter Bezugnahme auf die Zeichnung nochmals näher erläutert; in dieser zeigen:
- Figur 1: eine rein schematische Darstellung des Druckverlaufs in einem in Bahnlaufrichtung verlängerten Preßspalt zur Erläuterung der Spaltaufteilung in eine Einlaufzone, Hauptpreßzone und Auslaufzone,
- Figur 2: ein Diagramm, in dem rein schematisch der Druckverlauf über zwei aufeinander folgende Preßschuhe dargestellt ist und
- Figur 3: ein Diagramm, in dem rein schematisch der Druckverlauf über drei aufeinander folgende Preßschuhe dargestellt ist.

Das in Figur 1 dargestellte Diagramm zeigt rein schematisch den Verlauf des Druckes p über der Spaltlänge 1. Danach umfaßt der betreffende, in Bahnlaufrichtung verlängerte Preßspalt eine Einlaufzone a, eine Hauptpreßzone b und eine Auslaufzone c. Während der Druck p in der Einlaufzone a und in der Hauptpreßzone b kontinuierlich ansteigt, fällt er in der Auslaufzone c wieder ab.

Der vorgebbare Druck am Anfang der Hauptpreßzone b ist mit p₁ bezeichnet. Am Ende der Hauptpreßzone b wird der vorgebbare maximale Druck pₘₐₓ erreicht.

Der in Bahnlaufrichtung und damit in Richtung der Spaltlänge 1 auftretende Druckgradient $\frac{\text{dp}}{\text{dl}}$ des in der Hauptpreßzone a des Preßspaltes erzeugten Druckes p liegt nun erfindungsgemäß bei einem mittleren oder hohen Trockengehalt der in den Preßspalt einlaufenden Faserstoffbahn in einem Bereich von etwa 0,01·$\frac{{\text{p}}_{\text{max}}}{\text{cm}}$ bis etwa 0,08·$\frac{{\text{p}}_{\text{max}}}{\text{cm}}$, wobei er vorzugsweise einen Wert von etwa 0,04·$\frac{{\text{p}}_{\text{max}}}{\text{cm}}$ besitzt.

Dagegen ist bei einem niedrigen Trockengehalt der einlaufenden Faserstoffbahn der in Bahnlaufrichtung auftretende maximale Druckgradient${\left(\frac{\text{dp}}{\text{dl}}\right)}_{\text{max}}$ des in der Einlaufzone a und/oder der Hauptpreßzone b des Preßspaltes erzeugten Druckes p so gewählt, daß er zumindest im wesentlichen die Beziehung erfüllt, in der p wieder der Druck der Hauptpreßzone und FG das Flächengewicht der einlaufenden Faserstoffbahn ist.

Ein niedriger Trockengehalt der Faserstoffbahn ist bei einem Trockengehalt von etwa 8 bis etwa 25 % gegeben.

Der in Bahnlaufrichtung auftretende Druckgradient $\frac{\text{dp}}{\text{dl}}$ des in der Einlaufzone a des Preßspaltes erzeugten Druckes p ist bei einem mittleren oder hohen Trockengehalt der einlaufenden Faserstoffbahn so gewählt, daß er zumindest im wesentlichen die Beziehung erfüllt, in der p₁ wieder der vorgebbare Druck am Anfang der Hauptpreßzone b bzw. der vorgebbare Druck am Ende der Einlaufzone a und FG das Flächengewicht der einlaufenden Faserstoffbahn ist.

Der in Bahnlaufrichtung auftretende Druckgradient $\frac{\text{dp}}{\text{dl}}$ des in der Auslaufzone c des Preßspaltes erzeugten abfallenden Drukkes p ist bei einem mittleren oder hohen Trockengehalt der einlaufenden Faserstoffbahn so gewählt, daß für seinen Betrag zumindest im wesentlichen die Beziehung erfüllt ist, in der pₘₐₓ wieder der vorgebbare maximale Druck am Ende der Hauptpreßzone b und FG das Flächengewicht der einlaufenden Faserstoffbahn ist.

Zudem ist der vorgebbare Druck p₁ am Anfang der Hauptpreßzone b vorzugsweise so gewählt, daß er zumindest im wesentlichen die Beziehung$\frac{{\text{p}}_{\text{1}}}{\text{(} \text{bar} \text{)}} \text{≈} {\left(\frac{\text{T}}{\text{%}}\right)}^{\text{3.5} \text{bis} \text{4}}$ erfüllt, in der T wieder der Trockengehalt der einlaufenden Faserstoffbahn ist.

Figur 2 zeigt in grober Annäherung rein beispielhaft den Druckverlauf über wenigstens zwei in Bahnlaufrichtung hintereinander liegende Preßschuhe I und II, wobei insbesondere der erste Preßschuh I zur Behandlung der Faserstoffbahn mit einem mittleren oder höheren Einlauftrockengehalt im Bereich von beispielsweise 25 % bis 30 % ausgelegt ist. Dabei besitzt der Druckgradient $\frac{\text{dp}}{\text{dl}}$ des in der Hauptpreßzone b (vgl. auch Figur 1) des Preßspaltes erzeugten Druckes p im vorliegenden Fall einen Wert von etwa 0,04·$\frac{{\text{p}}_{\text{max}}}{\text{cm}}$. In dem Diagramm ist zudem rein schematisch der Druckverlauf im Einlaufbereich a (vgl. auch Figur 1) angedeutet.

Im übrigen sind die betreffenden Preßspalte in der zuvor angegebenen Weise ausgelegt.

Figur 3 zeigt in grober Annäherung rein beispielhaft den Druckverlauf über drei in Bahnlaufrichtung hintereinander liegende Preßschuhe I, II und III, wobei insbesondere der erste Preßschuh I zur Behandlung einer Faserstoffbahn mit einem niedrigen Einlauftrockengehalt von beispielsweise weniger als 20% ausgelegt ist. Dabei darf der Druckgradient $\frac{\text{dp}}{\text{dl}}$ des in der Hauptpreßzone b (vgl. auch Figur 1) des Preßspaltes erzeugten Druckes p den zuvor angegebenen, in Abhängigkeit von dem maximalen Druck pₘₐₓ am Ende der Hauptpreßzone und dem Flächengewicht FG der einlaufenden Faserstoffbahn gewählten maximalen Druckgradienten${\left(\frac{\text{dp}}{\text{dl}}\right)}_{\text{max}}$ nicht überschreiten. Im vorliegenden speziellen Fall liegt der Wert des Druckgradienten $\frac{\text{dp}}{\text{dl}}$ bei 0,08·$\frac{{\text{p}}_{\text{max}}}{\text{cm}}$, wobei mit pₘₐₓ wieder der vorgebbare Druck am Ende der Hauptpreßzone b (vgl. auch Figur 1) angegeben ist. In dem Diagramm ist zudem rein schematisch wieder der Druckverlauf im Einlaufbereich a (vgl. auch Figur 1) angedeutet.

Im übrigen sind die betreffenden Preßspalte in der zuvor angegebenen Weise ausgeführt.

In den beiden Diagrammen der Figuren 2 und 3 ist die auf der Abszisse aufgetragene Spaltlänge 1 in cm und der auf der Ordinate aufgetragene Druck p in bar angegeben.

Der jeweils gewünschte Preßdruckverlauf ist durch eine entsprechende Schuhgestaltung (z.B. Länge, Form) vorgebbar.

### Bezugszeichenliste

- a: Einlaufzone
- b: Hauptpreßzone
- c: Auslaufzone
- l: Spaltlänge
- p: Druck
- p₁: vorgebbarer Druck am Anfang der Hauptpreßzone
- pₘₐₓ: vorgebbarer maximaler Druck am Ende der Hauptpreßzone
- I: Preßschuh
- II: Preßschuh
- III: Preßschuh

## Patentansprüche

1. Pressenpartie einer Maschine zur Herstellung einer Faserstoffbahn, insbesondere Papier- und/oder Kartonbahn, mit wenigstens einem in Bahnlaufrichtung verlängerten, eine Einlaufzone (a), eine Hauptpreßzone (b) und eine Auslaufzone (c) umfassenden Preßspalt, durch den die Faserstoffbahn hindurchgeführt ist, wobei der in Bahnlaufrichtung verlängerte Preßspalt zwischen einem umlaufenden, über wenigstens einen Preßschuh geführten flexiblen Preßband und einer Gegenwalze gebildet ist und der Preßdruckverlauf durch eine entsprechende Schuhgestaltung, beispielsweise durch Länge bzw. Form, vorgebbar ist, **dadurch gekennzeichnet,**
**daß** der in Bahnlaufrichtung und damit in Richtung der Spaltlänge I auftretende Druckgradient $\frac{\text{dp}}{\text{dl}}$ des in der Hauptpreßzone (b) des Preßspaltes erzeugten Druckes p in Abhängigkeit davon gewählt ist, ob die in den Preßspalt einlaufende Faserstoffbahn einerseits einen mittleren oder hohen Trockengehalt oder andererseits einen niedrigen Trockengehalt besitzt und daß dieser Druckgradient $\frac{\text{dp}}{\text{dl}}$ bei einem mittleren oder hohen Trockengehalt der einlaufenden Faserstoffbahn, bespielsweise 25% bis 30%, in einem Bereich von etwa$\text{0,01 •} \frac{{\text{p}}_{\text{max}}}{\text{cm}} \text{bis etwa 0,08 •} \frac{{\text{p}}_{\text{max}}}{\text{cm}}$ liegt und vorzugsweise einen Wert von etwa$\text{0,04 •} \frac{{\text{p}}_{\text{max}}}{\text{cm}}$ besitzt, wobei pₘₐₓ der vorgebbare maximale Druck am Ende der Hauptpreßzone (b) ist und daß bei einem niedrigen Trockengehalt der einlaufenden Faserstoffbahn von etwa 8% bis etwa 25 % der in Bahnlaufrichtung auftretende maximale Druckgradient ($\frac{\text{dp}}{\text{dl}}$)ₘₐₓ des in der Einlaufzone (a) und/oder der Hauptpreßzone (b) des Preßspaltes erzeugten Druckes p so gewählt ist, daß er zumindest im wesentlichen die Beziehung erfüllt, in der p der Druck in der Hauptpreßzone (b) und FG das Flächengewicht der einlaufenden Faserstoffbahn ist.

2. Pressenpartie nach Anspruch 1, **dadurch gekennzeichnet, daß** bei einem mittleren oder hohen Trockengehalt der einlaufenden Faserstoffbahn der in Bahnlaufrichtung auftretende Druckgradient $\frac{\text{dp}}{\text{dl}}$ des in der Einlaufzone (a) des Preßspaltes erzeugten Druckes p so gewählt ist, daß er zumindest im wesentlichen die Beziehung erfüllt, in der p₁ der vorgebbare Druck am Anfang der Hauptpreßzone (b) bzw. der vorgebbare Druck am Ende der Einlaufzone (a) und FG das Flächengewicht der einlaufenden Faserstoffbahn ist.

3. Pressenpartie nach Anspruch 1 oder 2, **dadurch gekennzeichnet, daß** bei einem mittleren oder hohen Trockengehalt der einlaufenden Faserstoffbahn der in Bahnlaufrichtung auftretende Druckgradient $\frac{\text{dp}}{\text{dl}}$ des in der Auslaufzone (c) des Preßspaltes erzeugten abfallenden Druckes p so gewählt ist, daß für seinen Betrag zumindest im wesentlichen die Beziehung erfüllt ist, in der pₘₐₓ der vorgebbare maximale Druck am Ende der Hauptpreßzone (b) und FG das Flächengewicht der einlaufenden Faserstoffbahn ist.

4. Pressenpartie nach einem der vorhergehenden Ansprüche, **dadurch gekennzeichnet,**
**daß** der vorgebbare Druck p₁ am Anfang der Hauptpreßzone (b) so gewählt ist, daß er zumindest im wesentlichen die Beziehung$\frac{{\text{p}}_{\text{1}}}{\text{(} \text{bar} \text{)}} \text{≈} {\left(\frac{\text{T}}{\text{%}}\right)}^{\text{3.5} \text{bis} \text{4}}$ erfüllt, in der T der Trockengehalt der einlaufenden Faserstoffbahn ist.

5. Pressenpartie nach einem der vorhergehenden Ansprüche, **dadurch gekennzeichnet,**
**daß** die Gegenwalze gelocht, gerillt und/oder besaugt ist.

6. Pressenpartie nach einem der vorhergehenden Ansprüche, **dadurch gekennzeichnet,**
**daß** der Bereich zwischen Preßschuh und flexiblem Preßband mit Wasser geschmiert ist.

7. Pressenpartie nach Anspruch 5, **dadurch gekennzeichnet,**
**daß** die durch das umlaufende flexible Preßband gebildete Bandschleife an ihren beiden Stirnseiten offen ist.

## Claims

1. Press section for a machine for producing a fibrous web, in particular a paper and/or board web, having at least one press nip which is extended in the web running direction, comprises an inlet zone (a), a main pressing zone (b) and an outlet zone (c), and through which the fibrous web is led, the press nip extended in the web running direction being formed between a circulating flexible press belt guided over at least one press shoe and an opposing roll, and it being possible for the pressure profile to be predefined by means of an appropriate shoe configuration, for example by length or shape,
**characterized**
**in that** in the web running direction and therefore in the direction of the nip length 1, the pressure gradient $\frac{\text{dp}}{\text{dl}}$ that occurs of the pressure p produced in the main pressing zone (b) of the press nip is selected on the basis of whether the fibrous web running into the press nip has, on the one hand, a medium or high dryness content or, on the other hand, a low dryness content,
and **in that** at a medium or high dryness content of the fibrous web running in, for example 25% to 30%, this pressure gradient $\frac{\text{dp}}{\text{dl}}$ lies in a range from about$\text{0.01 •} \frac{{\text{p}}_{\text{max}}}{\text{cm}} \text{to about 0.08 •} \frac{{\text{p}}_{\text{max}}}{\text{cm}}$ and preferably has a value of about$\text{0.04 •} \frac{{\text{p}}_{\text{max}}}{\text{cm}}$ where pₘₐₓ is the predefinable maximum pressure at the end of the main pressing zone (b),
and **in that** at a low dryness content of the fibrous web running in of about 8% to about 25%, the maximum pressure gradient ($\frac{\text{dp}}{\text{dl}}$)ₘₐₓ occurring in the web running direction of the pressure p produced in the inlet zone (a) and/or the main pressing zone (b) of the press nip is selected such that it at least substantially satisfies the relationship in which p is the pressure in the main pressing zone (b) and FG is the grammage of the fibrous web running in.

2. Press section according to Claim 1, **characterized in that** at a medium or high dryness content of the fibrous web running in, the pressure gradient $\frac{\text{dp}}{\text{dl}}$ occurring in the web running direction of the pressure p produced in the inlet zone (a) of the press nip is selected such that it at least substantially satisfies the relationship in which p₁ is the predefinable pressure at the start of the main pressing zone (b) or the predefinable pressure at the end of the inlet zone (a), and FG is the grammage of the fibrous web running in.

3. Press section according to Claim 1 or 2, **characterized in that** at a medium or high dryness content of the fibrous web running in, the pressure gradient $\frac{\text{dp}}{\text{dl}}$ occurring in the web running direction of the falling pressure p produced in the outlet zone (c) of the press nip is selected such that its magnitude at least substantially satisfies the relationship in which pₘₐₓ is the predefinable maximum pressure at the end of the main pressing zone (b) and FG is the grammage of the fibrous web running in.

4. Press section according to one of the preceding claims, **characterized in that** the predefinable pressure p₁ at the start of the main pressing zone (b) is selected such that it at least substantially satisfies the relationship$\frac{{\text{p}}_{\text{1}}}{\text{(} \text{bar} \text{)}} \text{≈} {\left(\frac{\text{T}}{\text{%}}\right)}^{\text{3,5} \text{to} \text{4}}$ in which T is the dryness content of the fibrous web running in.

5. Press section according to one of the preceding claims, **characterized in that** the opposing roll is perforated, grooved and/or evacuated.

6. Press section according to one of the preceding claims, **characterized in that** the region between the press shoe and flexible press belt is lubricated with water.

7. Press section according to Claim 5, **characterized in that** the belt loop formed by the circulating flexible press belt is open on both its sides.

## Revendications

1. Partie de presse d'une machine en vue de la fabrication d'une bande de matière fibreuse, en particulier d'une bande de papier et/ou de carton, comportant au moins un interstice de pressage allongé dans la direction d'avancement de la bande et comprenant une zone d'entrée (a), une zone principale de pressage (b) et une zone de sortie (c), à travers lequel la bande de matière fibreuse est passée, l'interstice de pressage allongé dans la direction d'avancement de la bande étant formé entre une bande de pressage flexible périphérique guidée par au moins un sabot de pressage et un contre-cylindre, et l'évolution de la pression de pressage pouvant être prédéterminée par une configuration appropriée du sabot, par exemple par sa longueur et/ou sa forme, **caractérisée en ce que** le gradient de pression dp/dl, qui existe dans la direction d'avancement de la bande et donc dans la direction de la longueur 1 de l'interstice, de la pression p créée dans la zone principale de pressage (b) de l'interstice de pressage est sélectionné en fonction de ce que la bande de matière fibreuse entrant dans l'interstice de pressage possède d'une part une teneur en matière sèche moyenne ou élevée ou d'autre part une teneur en matière sèche faible, et **en ce que** pour une teneur en matière sèche moyenne ou élevée de la bande de matière fibreuse entrante, ce gradient de pression dp/dl est situé par exemple de 25 % à 30 %, dans une plage d'environ:$\text{0,01·} \frac{{\text{p}}_{\text{max}}}{\text{cm}} \text{jusqu'environ 0,08·} \frac{{\text{p}}_{\text{max}}}{\text{cm}}$ et présente de préférence une valeur d'environ:$\text{0,04·} \frac{{\text{p}}_{\text{max}}}{\text{cm}}$ où pₘₐₓ est la pression maximale prédéterminable à la fin de la zone principale de pressage (b), et **en ce que** dans le cas d'une faible teneur en matière sèche de la bande de matière fibreuse entrante, d'environ 8 % à environ 25 %, le gradient maximum de pression (dp/dl)ₘₐₓ, qui ebiste dans la direction d'avancement de la bande, de la pression p créée dans la zone d'entrée (a) et/ou dans la zone principale de pressage (b) de l'interstice de pressage est sélectionné de telle sorte qu'il satisfasse au moins essentiellement la relation: dans laquelle p représente la pression dans la zone principale de pressage (b) et FG le poids par unité de surface de la bande de matière fibreuse entrante.

2. Partie de presse selon la revendication 1, **caractérisée en ce que** lorsque la teneur en matière sèche de la bande de matière fibreuse entrante est moyenne ou élevée, le gradient de pression dp/dl, qui ebiste dans la direction d'avancement de la bande, de la pression p créée dans la zone d'entrée (a) de l'interstice de pressage est sélectionné de telle sorte qu'il satisfasse au moins essentiellement la relation: dans laquelle p₁ représente la pression prédéterminable à l'entrée de la zone principale de pressage (b) ou la pression prédéterminable à la fin de la zone d'entrée (a) et FG le poids par unité de surface de la bande de matière fibreuse entrante.

3. Partie de presse selon la revendication 1 ou 2, **caractérisée en ce que** lorsque la teneur en matière sèche de la bande de matière fibreuse entrante est moyenne ou élevée, le gradient de pression dp/dl, qui ebiste dans la direction d'avancement de la bande, de la pression p décroissante qui est créée dans la zone de sortie (c) de l'interstice de pressage est sélectionné de telle sorte que sa valeur satisfasse au moins essentiellement la relation : dans laquelle pₘₐₓ est la pression maximale prédéterminable à la fin de la zone principale de pressage (b) et FG le poids par unité de surface de la bande de matière fibreuse entrante.

4. Partie de presse selon l'une des revendications précédentes, **caractérisée en ce que** la pression prédéterminable p₁ à l'entrée de la zone principale de pressage (b) est sélectionnée de telle sorte qu'elle satisfasse au moins essentiellement la relation$\frac{{\text{p}}_{\text{1}}}{\text{(} \text{bar} \text{)}} \text{≈} {\left(\frac{\text{T}}{\text{%}}\right)}^{\text{3.5} \text{bis} \text{4}}$ dans laquelle T est la teneur en matière sèche de la bande de matière fibreuse entrante.

5. Partie de presse selon l'une des revendications précédentes, **caractérisée en ce que** le contre-cylindre est perforé, cannelé et/ou aspiré.

6. Partie de presse selon l'une des revendications précédentes, **caractérisée en ce que** la zone située entre le sabot de pressage et la bande de pressage flexible est lubrifiée à l'eau.

7. Partie de presse selon la revendication 5, **caractérisée en ce que** la boucle de bande formée par la bande de pressage flexible périphérique est ouverte sur ses deux côtés frontaux.
